# EUROPÄISCHE PATENTSCHRIFT

(11) **EP 2 131 126 B1**
(45) Veröffentlichungstag und Bekanntmachung des Hinweises auf die Patenterteilung: **15.08.2018**
(21) Anmeldenummer: 09100305.3
(22) Anmeldetag: 29.05.2009
(51) Int. Cl.: F25D 25/02, F25D 23/04

(54) **Kühlguthalter**
Support for refrigerated products
Support pour produits réfrigérés

(30) Priorität: 02.06.2008 DE 102008026384
(43) Veröffentlichungstag der Anmeldung: 09.12.2009
(73) Patentinhaber: BSH Hausgeräte GmbH, 81739 München (DE)
(72) Erfinder: Schmidt, Tobias, 80799 München (DE)

(56) Entgegenhaltungen:
- WO-A1-2004/104504
- WO-A1-2006/090342
- WO-A2-2009/027421
- JP-U- S58 158 292
- US-A- 2 955 006

## Beschreibung

Die vorliegende Erfindung betrifft einen Kühlguthalter für ein Haushalts-Kältegerät zur Verhinderung von unkontrollierten Bewegungen von empfindlichem Kühlgut wie etwa Eiern.

Wenn Eier lose in einem Türabsteller eines Kältegeräts gelagert werden, geraten sie bei jedem Öffnen der Tür in Bewegung, und es besteht die Gefahr, dass sie durch Anschlagen beschädigt werden. Daher gehört zum üblichen Zubehör eines jeden Kühlschranks ein Eierträger, üblicherweise in Form einer Mehrzahl von Schälchen, die an ihren Rändern einteilig zu einer Platte verbunden sind. Wenn ein solcher Eierhalter längere Zeit leer steht, wird der Benutzer ihn meist aus dem Kühlschrank entfernen, um den von ihm belegten Platz anderweitig nutzen zu können, und ihn an anderer Stelle aufbewahren. Er ist daher häufig nicht zur Hand, wenn er wieder benötigt wird.

Aus der JP S58 158292 U ist ein Kühlguthalter mit einem Träger bekannt, der zwischen einer horizontalen Stellung zur Halterung von Kühlgut und zu einer Wandfläche parallelen ersten vertikalen Stellung zur Halterung von Kühlgut und zu einer Wandfläche parallelen ersten vertikalen Stellung um eine Schwenkachse schwenkbar ist. Entsprechendes ist aus der US 2 955 006 A bekannt.

Aus der WO 2004/104504 A1 ist ein Auszugskasten für ein Kältegerät bekannt, der eine frontseitige Wand aufweist, die klappbar ist.

Darüber hinaus ist aus der WO 2006/090342 A1 ein klappbares Kältefach bekannt, welches zur Aufnahme von Lebensmitteln ausgebildet ist.

Des Weiteren ist aus der WO 2009/027421 A2 ein Kühlguthalter mit schwenkbaren Teilelementen bekannt.

Eine Aufgabe der Erfindung ist daher, einen Kühlguthalter für ein Kältegerät anzugeben, der auch dann, wenn er nicht mit Kühlgut bestückt ist, im Kältegerät verbleiben kann, ohne unnötig Platz zu belegen. Ein solcher Kühlguthalter muss nicht nur für Eier geeignet sein; er kann auch zur Fixierung anderer Arten von Kühlgut dienen.

Die Aufgabe wird gelöst durch einen Kühlguthalter für ein Kältegerät mit einer im Kältegerät vertikal orientierten Wandfläche und wenigstens einem Träger, vorzugsweise einem Trägerrahmen, der zwischen einer horizontalen Stellung und einer zu der Wandfläche parallelen ersten vertikalen Stellung um eine Achse schwenkbar ist. In der horizontalen Stellung ist der Trägerrahmen mit Kühlgut, an das er angepasst ist, beladbar; in zur Wandfläche paralleler Stellung ist sein Platzbedarf minimiert, so dass eine Abstellfläche, über die sich in der horizontalen Stellung der Trägerrahmen erstreckt, größtenteils für anderes Kühlgut genutzt werden kann.

In der Wandfläche ist eine Aussparung vorgesehen, in die der Träger in seiner horizontalen Stellung eingreift und die die Schwenkbewegung des Trägers begrenzt.

Vorzugsweise ist der Trägerrahmen aus der horizontalen in die vertikale Stellung aufwärts schwenkbar, da dann der Abstand zwischen ihm und der darunter liegenden Abstellfläche klein gehalten werden kann.

Um den Trägerrahmen in vertikaler Stellung zu fixieren, ist er vorzugsweise zwischen der ersten vertikalen Stellung und einer zweiten vertikalen Stellung verschiebbar, in welcher er über die Achse nach unten übersteht und wenigstens unterhalb der Achse die Wandfläche berührt. Durch diesen Kontakt mit der Wandfläche ist ausgeschlossen, dass der Trägerrahmen, angetrieben durch sein eigenes Gewicht, in die horizontale Stellung zurück klappt. Es genügt aber auch, dass der Überstand unterhalb der Schwankachse länger bemessen ist, als der Abstand der Schwankachse zur Wandfläche. Hierbei bedarf es keiner Berührung zwischen Trägerrahmen und Wand.

Die Achse ist vorzugsweise durch zwei Zapfen definiert, die in Nuten des Trägerrahmens verschiebbar eingreifen, welche in der vertikalen Stellung parallel zu der Wandfläche verlaufen.

Um die horizontale Stellung des Trägerrahmens zu definieren, wirkt dieser mit der Wand zusammen.

Die Aussparung kann insbesondere durch einen Spalt zwischen zwei horizontalen Stegen gebildet sein, wobei sich die Begrenzung der Schwenkbewegungsfreiheit des Trägerrahmens dadurch ergibt, dass dieser in der horizontalen Stellung an einer Unterseite des oberen der beiden Stege anstößt.

Um den Trägerrahmen in der horizontalen Stellung trotz des an sich verschiebbaren Eingriffs der Zapfen in die Nuten des Trägerrahmens unbeweglich zu halten, ist der Trägerrahmen in der horizontalen Stellung vorzugsweise in spielfreiem Kontakt mit der Rückwand gehalten.

Die vertikal orientierte Wandfläche kann Teil einer Befestigungsklammer sein, die eine nach unten offene Nut zum Aufstecken auf eine vertikale Wand aufweist. Bei dieser Wand kann es sich insbesondere um eine Seitenwand eines an sich bekannten, kastenförmigen Türabstellers handeln. Indem die Befestigungsklammer auf die Wand lösbar aufgesteckt ist, bleibt die Möglichkeit gewahrt, den Kühlguthalter komplett zu entfernen, wenn er absehbar für lange Zeit nicht benötigt wird.

In seiner horizontalen Stellung kann der Trägerrahmen einen Teilabschnitt der Tiefe des Türabstellers oder dessen Gesamttiefe einnehmen.

Indem in diesem Fall die in die Nut eingesteckte vertikale Wand gleichzeitig die die Aussparung begrenzende Rückwand bildet, kann der Platzbedarf des Kühlguthalters in der vertikalen Stellung minimiert werden.

Ein oberseitig offener Kasten wie etwa der oben erwähnte Türabsteller kann auch Teil des erfindungsgemäßen Kühlguthalters sein, wobei dann der Trägerrahmen vorzugsweise in der vertikalen Stellung einer Seitenwand des Kastens benachbart ist und in der horizontalen Stellung sich über die offene Oberseite des Kastens erstreckt.

Der Trägerrahmen ist vorzugsweise mit einer Mehrzahl von Aufnahmelöchern für Eier versehen. Seine Gestalt kann aber auch angepasst sein, um andere Typen von Kühlgut, zum Beispiel eine - wie der Kühlguthalter als Zubehör zu einem Kühlschrank mitgelieferte - Aufschnitt- oder Butterdose, formschlüssig zu halten.

Die Zahl der Trägerrahmen beträgt vorzugsweise wenigstens zwei, so dass, wenn nur ein Teil der an dem Trägerrahmen vorhandenen Aufnahmeplätze für Kühlgut genutzt wird, ein komplett ungenutzter Trägerrahmen in die vertikale Stellung gebracht werden kann, während ein benutzter Trägerrahmen in der horizontalen Stellung verbleibt.

Weitere Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht eines erfindungsgemäßen Kühlguthalters und eines zugehörigen Türabstellers;
- Fig. 2: den Bewegungsablauf eines Trägerrahmens des Kühlguthalters zwischen der horizontalen und der vertikalen Stellung; und
- Fig. 3: eine abgewandelte Ausgestaltung des Kühlguthalters.

Fig. 1 zeigt in einer perspektivischen Ansicht einen Türabsteller 1 für die Montage an der Innenseite einer Kühlschranktür und oberhalb von diesem einen Eierträger 2, der auf den Türabsteller 1 aufsteckbar ist. Der Türabsteller 1 ist ein im wesentlichen quaderförmiger, oberseitig offener Kasten aus Kunststoff. Seitenwände 3 des Kastens sind mit dem Fachmann vertrauten und daher hier nicht dargestellten Rastaussparungen versehen, die auf Rastvorsprünge von vorspringenden vertikalen Holmen an der Innenseite der (nicht dargestellten) Kühlschranktür aufsteckbar sind, um den Türabsteller 1 zu befestigen. Die Seitenwände 3 springen zur Tür hin ein Stück weit über eine Rückwand 4 des Kastens vor, so dass, wenn der Türabsteller 1 an der Tür montiert ist, zwischen der Rückwand 4 und der Tür ein langgestreckter Spalt 5 offen bleibt, in den von oben ein Teil eines Gestells 6 des Eierträgers 2 eingreift.

Das aus Kunststoff oder Metall einstückig abgeformte Gestell 6 setzt sich im wesentlichen zusammen aus einem U-Profil 7 mit nach unten offener, auf die Rückwand 4 aufzusteckender Nut 8, einer langgestreckten Strebe 9, die unterhalb eines vorderen Schenkels des U-Profils 7 verläuft und von diesem durch einen horizontalen Spalt 10 beabstandet ist, sowie drei vertikale Pfosten 11, die das U-Profil 7 und die Strebe 9 an ihren Enden sowie mittig miteinander verbinden. Die Pfosten 11 sind jeweils in Höhe des Spalts 10 an einander zugewandten Seitenflächen mit vorspringenden Achszapfen 12 versehen.

Plattenförmige Trägerrahmen 13 sind jeweils an zwei gegenüberliegenden Schmalseiten mit Nuten 14 versehen, in die die Achszapfen 12 eingreifen. Die Trägerrahmen 13 sind hier als Eierhalter ausgelegt und mit einer Mehrzahl von kreisrunden, sich nach unten verengenden Öffnungen 15 versehen, von denen jede ein Ei aufnehmen kann, wenn sich der Trägerrahmen 13 in horizontaler Stellung befindet.

Die Trägerrahmen 13 sind zwischen der horizontalen Stellung und einer vertikalen Stellung schwenkbar, in der sie an einer Vorderseite des U-Profils 7 und der Strebe 9 anliegen, wie insbesondere aus Fig. 2 deutlich wird. Diese Fig. zeigt einen Querschnitt durch das Gestell 6 und einen daran aufgehängten Trägerrahmen 13 in verschiedenen Stellungen. In der horizontalen Stellung befinden sich die Achszapfen 12 im Anschlag am rückwärtigen Ende der Nuten 14, so dass der Trägerrahmen 13 nicht weiter nach vorn (beziehungsweise nach links in der Perspektive der Fig. 2) vorrücken kann. Ein rückwärtiger Rand 16 des Trägerrahmens 13 erstreckt sich durch den Spalt 10 bis in die Nut 8 des U-Profils 7 hinein und presst so die in die Nut 8 eingreifende Rückwand 4 des Türabstellers 1 gegen den hinteren Schenkel 17 des U-Profils 7. Der Trägerrahmen 13 ist dadurch in horizontaler Richtung spielfrei unbeweglich fixiert, und gleichzeitig ist der gesamte Eierträger 2 an der Rückwand 4 festgeklemmt. Der Trägerrahmen 13 ist in der horizontalen Orientierung fixiert, indem sein rückwärtiger Rand 16 von unten gegen den vorderen Schenkel 18 des U-Profils 7 anschlägt.

Die Höhe des Spalts 10 ist ausreichend bemessen, um eine Schwenkbewegung des Trägerrahmens 13 im Uhrzeigersinn zuzulassen. Die Fig. 2 zeigt ein Zwischenstadium dieser Schwenkbewegung, in der der Trägerrahmen um ca. 60° nach oben geschwenkt ist. Die Achszapfen 12 bleiben während der Schwenkbewegung am hinteren Ende der Nuten 14.

Der Trägerrahmen 13 erreicht so schließlich eine vertikale Zwischenstellung, in der er den vorderen Schenkel 18 des U-Profils 7 berührt. In dieser Stellung sind die Nuten 14 vertikal orientiert, so dass der Trägerrahmen 13 entlang der Vorderseiten des Vorderschenkels 18 und der Strebe 9 in die in der Fig. 2 gezeigte vertikale Endstellung abgesenkt werden kann. In dieser Endstellung ist im wesentlichen keine Drehbewegungsfreiheit des Trägerrahmens 13 mehr vorhanden, da dieser oberhalb und unterhalb der Achszapfen 12 das U-Profil 7 beziehungsweise die Strebe 9 berührt. Ein versehentlicher Rückfall in die horizontale Stellung ist so ausgeschlossen, und die in der horizontalen Stellung des Trägerrahmens 13 überdeckte Oberfläche des Türabstellers 1 ist für anderes Kühlgut nutzbar.

Da mehrere Trägerrahmen 13 vorhanden sind, kann die Zahl der Trägerrahmen, die sich in horizontaler Stellung befinden, stets an den aktuellen Bedarf angepasst werden. Diese Anpassung ist umso genauer möglich, je kleiner die Zahl der Öffnungen 15 in jedem Rahmen 13 ist. D.h. anstelle von drei Reihen mit je zwei Öffnungen 15, wie in Fig. 1 gezeigt, könnten auch Trägerrahmen 13 mit zwei oder nur einer Reihe von Öffnungen vorgesehen werden, oder es könnte die Tiefenausdehnung des Trägerrahmens 13 reduziert und anstelle zweier zur Schwenkachse paralleler Zeilen von Öffnungen 15, wie dargestellt, lediglich eine einzige vorgesehen werden.

Weitere alternative Ausgestaltungen des Kühlguthalters werden anhand der Fig. 3 erläutert. In dieser Fig., die eine zur Fig. 1 analoge perspektivische Ansicht zeigt, ist einer der Eier-Trägerrahmen 13 durch einen Rahmen 19 mit einer einzigen, zum vorderen Rand des Rahmens 19 hin offenen Aussparung 20 ersetzt. Die zentrale Rechteckform der Aussparung 20 ist vorgesehen, um einen Sockel eines (nicht dargestellten) Aufschnittbehälters oder einer Butterdose formschlüssig aufzunehmen, so dass eine über den Sockel seitlich überstehende Krempe des Behälters oben auf dem Trägerrahmen 19 aufliegt. Da die Aussparung 20 nach vorn randoffen ist, kann ein Benutzer den Behälter an Ober- und Unterseite greifen, um ihn aus dem Rahmen 19 zu entnehmen oder wieder darin zu platzieren.

Ein Trägerbügel 21 entspricht von der Form her der Rückwand des darunter dargestellten Türabstellers 1, einschließlich der über die Rückwand 4 hinaus nach hinten vorspringenden Teile seiner Seitenwände. Er ist wie der Türabsteller 1 geeignet, um an der Innenseite einer Kältegerätetür aufgehängt zu werden. Das Gestell 6 ist an dem Trägerbügel 21 in genau derselben Weise wie an der Rückwand 4 des Türabstellers 1 befestigbar. Die Verwendung des Trägerbügels 21 erlaubt es, die Trägerrahmen 13, 19 in einer wählbaren Höhe über dem Türabsteller 1 zu platzieren.

## Patentansprüche

1. Kühlguthalter für ein Haushalts-Kältegerät, mit einer im Kältegerät vertikal orientierten Wandfläche (9, 18) insbesondere eines Kühlabstellfaches (1) und wenigstens einem Träger (13; 19), der zwischen einer horizontalen Stellung zur Halterung von Kühlgut und einer zu der Wandfläche (9, 18) parallelen ersten vertikalen Stellung um eine Schwenkachse (12) schwenkbar ist, **dadurch gekennzeichnet, dass** die Wandflläche (9, 18) eine Aussparung (10) aufweist, in die der Träger (13, 19) in seiner horizontalen Stellung eingreift und die die Schwenkbewegungsfreiheit des Trägers (13, 19) begrenzt.

2. Kühlguthalter nach Anspruch 1, **dadurch gekennzeichnet, dass** der Träger (13; 19) in seiner vertikalen Stellung fixierbar ist.

3. Kühlguthalter nach Anspruch 2, **dadurch gekennzeichnet, dass** der Träger (13; 19) zu seiner Fixierung zwischen der ersten vertikalen Stellung und einer zweiten vertikalen Stellung verschiebbar ist, in der der Träger (13; 19) über die Schwenkachse (12) nach unten übersteht und der Überstand länger bemessen ist als der Abstand der Schwenkachse (12) zu der Wandfläche (9; 18).

4. Kühlguthalter nach Anspruch 3, **dadurch gekennzeichnet, dass** der Träger (13; 19) in seiner zweiten vertikalen Stellung wenigstens unterhalb der Schwenkachse (12) die Wandfläche (9) berührt.

5. Kühlguthalter nach Anspruch 4, **dadurch gekennzeichnet, dass** die Schwenkachse durch zwei Zapfen (12) definiert ist, die in Nuten (14) des insbesondere als Trägerrahmen (13, 19) ausgebildetenTrägers verschiebbar eingreifen, welche in der vertikalen Stellung parallel zur Wandfläche (9, 18) verlaufen.

6. Kühlguthalter nach einem der vorhergehenden Ansprüche, **dadurch gekennzeichnet, dass** die Aussparung (10) ein Spalt zwischen zwei horizontalen Stegen (18; 9) ist und dass der Trägerrahmen (13; 19) in der horizontalen Stellung an eine Unterseite des oberen (18) der beiden Stege anstößt.

7. Kühlguthalter nach einem der vorhergehenden Ansprüche **dadurch gekennzeichnet, dass** die Aussparung (10) durch eine Rückwand (4) begrenzt ist, und dass der Trägerrahmen (13; 19) in der horizontalen Stellung in spielfreiem Kontakt mit der Rückwand (4) gehalten ist.

8. Kühlguthalter nach einem der vorhergehenden Ansprüche, **dadurch gekennzeichnet, dass** die vertikal orientierte Wandfläche (9; 18) Teil eines lösbar festsetzbaren Halteelements (6) des Kühlguthalters ist, das Fixiermittel (8) zur lösbaren Halterung auf einer vertikalen Wand (4) des Kühlguthalters aufweist.

9. Kühlguthalter nach Anspruch 8, **dadurch gekennzeichnet, dass** das Halteelement als Befestigungsklammer (6) und die daran vorgesehenen Fixiermittel als nach unten offene Nut (8) oder als nach unten geöffnete Haken ausgebildet sind.

10. Kühlguthalter nach Anspruch 7 sowie einem der Ansprüche 8 oder 9 , **dadurch gekennzeichnet, dass** die vertikale Wand (4) die die Aussparung (10) begrenzende Rückwand ist.

11. Kühlguthalter nach einem der vorhergehenden Ansprüche, **gekennzeichnet durch** einen oberseitig offenen Kasten (1), wobei der Träger (13) in der vertikalen Stellung einer Außenwand (4) des Kastens (1) benachbart ist und in der horizontalen Stellung sich zumindest Abschnittsweise über die offene Oberseite des Kastens (1) erstreckt.

12. Kühlguthalter nach einem der vorhergehenden Ansprüche, **dadurch gekennzeichnet, dass** der Träger (13) mit einer Mehrzahl von Aufnahmelöchern (15) für Eier versehen ist.

13. Kühlguthalter nach einem der Ansprüche 11 oder 12 , wenn Anspruch 12 von Anspruch 11 abhängt, **dadurch gekennzeichnet, dass** der Träger (13) sich zumindest über einen Teilabschnitt der Tiefe des Kastens (1), insbesondere eines Türablagefachs, vorzugsweise über die gesamte Tiefe des Kastens (1), insbesondere des Türablagefachs, erstreckt.

14. Kühlguthalter nach einem der vorhergehenden Ansprüche, **dadurch gekennzeichnet, dass** die Zahl der Träger (13; 19) wenigstens zwei ist.

## Claims

1. Retainer for refrigerated goods for a domestic refrigeration appliance, with a wall surface (9, 18) vertically oriented in the refrigeration appliance, in particular a refrigerated storage compartment (1) and at least one support (13; 19), which can be pivoted about a pivot axis (12) between a horizontal setting for retaining refrigerated goods and a first vertical setting parallel to the wall surface (9, 18), **characterised in that** the wall surface (9, 18) has a cutout (10), into which the support (13, 19) engages in its horizontal setting and which delimits the pivoting movement freedom of the support (13, 19).

2. Retainer for refrigerated goods according to claim 1, **characterised in that** the support (13; 19) can be fixed in its vertical setting.

3. Retainer for refrigerated goods according to claim 2, **characterised in that** the support (13; 19), for the fixing thereof, can be shifted between the first vertical setting and a second vertical setting, in which the support (13; 19) protrudes downward beyond the pivot axis (12) and the protrusion has larger dimensions than the distance between the pivot axis (12) and the wall surface (9; 18).

4. Retainer for refrigerated goods according to claim 3, **characterised in that** the support (13; 19) touches the wall surface (9) at least below the pivot axis (12) in its second vertical setting.

5. Retainer for refrigerated goods according to claim 4, **characterised in that** the pivot axis is defined by two pins (12), which engage into grooves (14) of the support, in particular embodied as a support frame (13, 19), which in the vertical setting run parallel to the wall surface (9, 18).

6. Retainer for refrigerated goods according to one of the preceding claims, **characterised in that** the cutout (10) is a gap between two horizontal webs (18; 9) and that the support frame (13; 19) abuts a lower side of the upper (18) of the two webs in the horizontal setting.

7. Retainer for refrigerated goods according to one of the preceding claims, **characterised in that** the cutout (10) is delimited by a rear wall (4) and that the support frame (13; 19) is retained in play-free contact with the rear wall (4) in the horizontal setting.

8. Retainer for refrigerated goods according to one of the preceding claims, **characterised in that** the vertically oriented wall surface (9; 18) is part of a releasably fixable retaining element (6) of the retainer for refrigerated goods, which has fixing means (8) for releasably mounting on a vertical wall (4) of the retainer for refrigerated goods.

9. Retainer for refrigerated goods according to claim 8, **characterised in that** the retaining element is embodied as a fastening clamp (6) and the fixing means provided thereon are embodied as a downwardly open groove (8) or a downwardly opened hook.

10. Retainer for refrigerated goods according to claim 7 and one of claims 8 or 9, **characterised in that** the vertical wall (4) is the rear wall delimiting the cutout (10).

11. Retainer for refrigerated goods according to one of the preceding claims, **characterised by** a box (1) open on the top side, wherein the support (13), in the vertical setting, is adjacent to an exterior wall (4) of the box (1) and, in the horizontal setting, extends beyond the open top side of the box (1) at least in sections.

12. Retainer for refrigerated goods according to one of the preceding claims, **characterised in that** the support (13) is provided with a plurality of receiving holes (15) for eggs.

13. Retainer for refrigerated goods according to one of claims 11 or 12, if claim 12 is dependent upon claim 11, **characterised in that** the support (13) extends at least beyond a subsection of the depth of the box (1), in particular a door storage compartment, preferably beyond the entire depth of the box (1), in particular the door storage compartment.

14. Retainer for refrigerated goods according to one of the preceding claims, **characterised in that** the number of supports (13; 19) is at least two.

## Revendications

1. Support de produits à réfrigérer pour un appareil de réfrigération à usage domestique, comprenant une surface de paroi (9, 18) orientée verticalement dans l'appareil de réfrigération, notamment d'un casier de réfrigération (1), et au moins un support (13 ; 19) qui est pivotant autour d'un axe de pivotement (12) entre une position horizontale destinée au maintien de produits à réfrigérer et une première position verticale parallèle à la surface de paroi (9, 18), **caractérisé en ce que** la surface de paroi (9, 18) présente un évidement (10) dans lequel le support (13, 19) a prise dans sa position horizontale et lequel limite la liberté de mouvement de pivotement du support (13, 19).

2. Support de produits à réfrigérer selon la revendication 1, **caractérisé en ce que** le support (13 ; 19) peut être fixé dans sa position verticale.

3. Support de produits à réfrigérer selon la revendication 2, **caractérisé en ce que** le support (13 ; 19), pour sa fixation, est coulissant entre la première position verticale et une deuxième position verticale dans laquelle le support (13 ; 19) fait saillie vers le bas par l'intermédiaire de l'axe de pivotement (12) et **en ce que** le dépassement est dimensionné de manière plus longue que l'écart de l'axe de pivotement (12) par rapport à la surface de paroi (9 ; 18).

4. Support de produits à réfrigérer selon la revendication 3, **caractérisé en ce que** le support (13 ; 19), dans sa deuxième position verticale, touche la surface de paroi (9) au moins en-dessous de l'axe de pivotement (12).

5. Support de produits à réfrigérer selon la revendication 4, **caractérisé en ce que** l'axe de pivotement est défini par deux tourillons (12) qui ont prise de manière coulissante dans des rainures (14) du support réalisé notamment en tant que cadre de support (13, 19), lesquelles s'étendent dans la direction verticale parallèlement à la surface de paroi (9, 18).

6. Support de produits à réfrigérer selon l'une quelconque des revendications précédentes, **caractérisé en ce que** l'évidement (10) est une fente entre deux nervures horizontales (18 ; 9) et **en ce que** dans la position horizontale, le cadre de support (13 ; 19) bute sur un côté inférieur de la nervure supérieure (18) des deux nervures.

7. Support de produits à réfrigérer selon l'une quelconque des revendications précédentes, **caractérisé en ce que** l'évidement (10) est délimité par une paroi arrière (4) et **en ce que** le cadre de support (13 ; 19), dans la position horizontale, est maintenu en contact sans jeu avec la paroi arrière (4).

8. Support de produits à réfrigérer selon l'une quelconque des revendications précédentes, **caractérisé en ce que** la surface de paroi (9 ; 18) orientée verticalement fait partie d'un élément de maintien (6), pouvant être fixé de manière amovible, du support de produits à réfrigérer, lequel présente des moyens de fixation (8) pour le maintien amovible sur une paroi (4) verticale du support de produits à réfrigérer.

9. Support de produits à réfrigérer selon la revendication 8, **caractérisé en ce que** l'élément de maintien est réalisé comme pince de fixation (6) et **en ce que** les moyens de fixation qui y sont ménagés sont réalisés comme une rainure (8) ouverte vers le bas ou comme des crochets ouverts vers le bas.

10. Support de produits à réfrigérer selon la revendication 7 ainsi que selon l'une quelconque des revendications 8 ou 9, **caractérisé en ce que** la paroi verticale (4) est la paroi arrière délimitant l'évidement (10).

11. Support de produits à réfrigérer selon l'une quelconque des revendications précédentes, **caractérisé par** une caisse (1) ouverte côté supérieur, le support (13), dans la position verticale, étant adjacent à une paroi extérieure (4) de la caisse (1) et, dans la position horizontale, s'étendant au moins par sections au-dessus du côté supérieur ouvert de la caisse (1).

12. Support de produits à réfrigérer selon l'une quelconque des revendications précédentes, **caractérisé en ce que** le support (13) est muni d'une pluralité de trous de logement (15) pour des oeufs.

13. Support de produits à réfrigérer selon l'une quelconque des revendications 11 ou 12, lorsque la revendication 12 dépend de la revendication 11, **caractérisé en ce que** le support (13) s'étend au moins sur une section partielle de la profondeur de la caisse (1), notamment d'un casier de porte, de préférence sur toute la profondeur de la caisse (1), notamment du casier de porte.

14. Support de produits à réfrigérer selon l'une quelconque des revendications précédentes, **caractérisé en ce que** le nombre de supports (13 ; 19) est au moins deux.
